# EUROPÄISCHE PATENTSCHRIFT

(11) **EP 2 718 570 B1**
(45) Veröffentlichungstag und Bekanntmachung des Hinweises auf die Patenterteilung: **17.10.2018**
(21) Anmeldenummer: 12723111.6
(22) Anmeldetag: 12.05.2012
(51) Int. Cl.: F15B 1/16, F17C 1/16

(54) **DRUCKBEHÄLTER**
PRESSURE VESSEL
RÉCIPIENT SOUS PRESSION

(30) Priorität: 07.06.2011 DE 102011103424
(43) Veröffentlichungstag der Anmeldung: 16.04.2014
(73) Patentinhaber: Hydac Technology GmbH, 66280 Sulzbach/Saar (DE)
(72) Erfinder: KLOFT, Peter, 56235 Ransbach-Baumbach (DE); BALTES, Herbert, 66679 Losheim (DE)
(74) Vertreter: Bartels und Partner, Patentanwälte
(86) Internationale Anmeldenummer: PCT/EP2012/002100
(87) Internationale Veröffentlichungsnummer: WO 2012/167868

(56) Entgegenhaltungen:
- CN-Y- 200 985 916
- DE-A1- 3 030 616
- DE-A1-102006 004 120
- JP-A- 11 013 995

## Beschreibung

Die Erfindung betrifft einen Druckbehälter, beispielsweise in Form eines Hydrospeichers, für die Aufnahme mindestens eines Fluidmediums, gemäß der Merkmalsausgestaltung des Oberbegriffes des Patentanspruches 1.

Durch WO 2007/085276 A1 ist ein Composite-Druckbehälter zur Speicherung von Medien unter Druck, mit einem sogenannten Liner aus Kunststoff als innerem bzw. erstem Mantel, bekannt, wobei als zweiter Mantel eine den Liner verstärkende Wicklung eines Faserverbundwerkstoffes vorgesehen ist. Ein vom Kragenteil umfasster Festlegekörper, der die Medienöffnung bildet, wirkt mit einer Anschlussarmatur, gegebenenfalls einschließlich einer Ventilanordnung, zusammen.

Für ein hochverlässliches Betriebsverhalten, insbesondere beim Langzeitbetrieb, muss bei derartigen Behältern gewährleistet sein, dass die im Betrieb über den Festlegekörper auf den Behälter einwirkenden Kräfte sicher aufnehmbar sind. Insbesondere bei Composite-Behältern müssen eventuell auftretende Relativbewegungen zwischen den Kunststoffmänteln ausgeschlossen sein, um schädliche Delaminierprozesse zwischen den empfindlichen Kunststoffmaterialien zu vermeiden.

Die DE 30 30 616 A1 beschreibt einen gattungsgemäßen Druckbehälter, beispielsweise in Form eines Hydrospeichers für die Aufnahme mindestens eines Fluidmediums, mit einem Mantel, der einen Festlegekörper umfasst, mit einer Andrückeinrichtung mit einem Außengewinde für eine Mutter zur Erzeugung einer nach außen wirkenden Schraubenkraft, der eine Öffnung für die Medienzufuhr und -abfuhr bildet, wobei innerhalb des Behälters ein die Öffnung umgebender Stützkörper in Form eines geteilten Ringes vorgesehen ist, der eine an die gewölbte Form des Mantels angepasste Anlagefläche aufweist, die durch eine Andrückeinrichtung an den Mantel anpressbar ist, und der eine eine Radialebene definierende, innere Endfläche aufweist, die am radial äußeren Ende zusammen mit der Anlagefläche einen spitzen Umfangsrand bildet.

Durch die DE 10 2006 004 120 A1 ist ein Druckbehälter bekannt, insbesondere in Form eines Hydrospeichers für die Aufnahme mindestens eines Fluidmediums, mit einem ersten Mantel und einem den ersten Mantel zumindest teilweise umfassenden zweiten Mantel, wobei der erste Mantel zumindest an seinem einen Ende ein Kragenteil aufweist, das einen Festlegekörper umfasst, der eine Öffnung für die Medienzu- und -abfuhr bildet, wobei innerhalb des Behälters ein die Öffnung umgebender Stützkörper in Form eines geteilten Ringes vorgesehen ist.

Dadurch, dass bei der bekannten Lösung bis in den Außenumfangsbereich der beiden Mäntel hinein die Abstützung über einen keilartig sich verjüngenden Außenstützring erfolgt, lassen sich eventuell auftretende Relativbewegungen zwischen den Kunststoffmänteln über den Außenstützring abfangen, um dergestalt schädigende Delaminierprozesse unmittelbar zwischen den Anlagebereichen der empfindlichen Kunststoffmaterialien der Mäntel zu vermeiden. Ferner ist hier durch eine stabile und sichere Abstützung für ein Tellerventil im Öffnungsbereich des bekannten Druckbehälters geschaffen und die bekannte Lösung lässt sich vollständig aus Kunststofflagen für den Druckspeicher aufbauen. Trotz dieser Vorteile lässt der bekannte Druckbehälter noch Wünsche offen, im Hinblick auf die angestrebte verlässliche Dichtheit gegenüber der Umgebung und betreffend die angestrebte hohe Strukturfestigkeit.

Ferner sind grundsätzlich Druckbehälterlösungen für verschiedenste Anwendungszwecke bekannt und werden beispielhaft in der CN 200 985 916 Y und der JP 11 013995 A aufgezeigt.

Ausgehend von diesem Stand der Technik liegt der Erfindung die Aufgabe zugrunde, einen Druckbehälter der betrachteten Art zur Verfügung zu stellen, der sich durch eine hohe Strukturfestigkeit, insbesondere in dem den Anschlusseinrichtungen zugeordneten Bereich von Kragenteil und Festlegekörper auszeichnet.

Erfindungsgemäß ist diese Aufgabe durch einen Druckbehälter gelöst, der die Merkmale des Patentanspruches 1 in seiner Gesamtheit aufweist. Gemäß dem kennzeichnenden Teil des Patentanspruches 1 besteht eine wesentliche Besonderheit der Erfindung darin, dass der Mantel einen ersten Mantel und einen den ersten Mantel zumindest teilweise umfassenden zweiten Mantel aufweist; dass der erste Mantel zumindest an seinem einen Ende ein Kragenteil aufweist; dass der Stützkörper die an die gewölbte Form der sich an das Kragenteil anschließenden Innenseite des ersten Mantels angepasste Anlagefläche aufweist; dass sich die Mutter an dem durch einen Versteifungsring verstärkten Kragenteil abstützt; dass ein in einen Ringspalt zwischen dem Festlegekörper in Form eines Rohrstutzens und dem Kragenteil eingreifender Bund vorgesehen ist; und dass in dem Ringspalt eine Dichtungsanordnung angeordnet ist.

Es ist ferner vorgesehen, dass innerhalb des Behälters ein Stützkörper vorgesehen ist, der mit einer Anlagefläche, die an die gewölbte Form der sich an das Kragenteil anschließenden Innenseite des ersten Mantels angepasst ist, an diesen mittels einer Andrückeinrichtung anpressbar ist. Dadurch ist nicht nur die Gefahr von Relativbewegungen vermieden, sondern der Formschluss zwischen Stützkörper und den Mänteln bietet Sicherheit gegen Verformen und damit gegen eine Beeinträchtigung der Abdichtung.

In vorteilhafter Weise kann daher bei der Erfindung Kunststoff als Werkstoff für einen Mantel oder vorzugsweise für beide Mäntel zum Einsatz kommen. Dadurch, dass der Stützkörper in Form eines geteilten Ringes ausgebildet ist, kann dieser, obwohl er im Außendurchmesser wesentlich größer sein kann als die Behälteröffnung, aus einem starren Werkstoff, vorzugsweise Metall, gebildet sein.

Mit besonderem Vorteil kann hierbei der Festlegekörper die Form des sich aus dem Behälterinneren erstreckenden Rohrstutzens besitzen, der am inneren Ende einen Bund aufweist, der eine Schulterfläche bildet, an der der Stützkörper gegen eine ins Behälterinnere gerichtete Axialbewegung gesichert ist.

Mit besonderem Vorteil kann die für den Stützkörper vorgesehene Andrückeinrichtung in der Weise realisiert sein, dass der Rohrstutzen das Außengewinde für die Mutter aufweist, mittels deren am Rohrstutzen eine den Stützkörper an den ersten Mantel anpressende Zugkraft erzeugbar ist.

Hierbei kann die Anordnung mit Vorteil so getroffen sein, dass aus der Endfläche des Stützkörpers ein Haltering axial ins Behälterinnere vorspringt, der einen radial abgebogenen Rand für die Verhakung mit einer auf dem inneren Ende des Rohrstutzens sitzenden Ringscheibe aus elastomerem Material aufweist, deren radial außen liegender Rand bei Anlage an der Innenseite des ersten Mantels eine Fortsetzung der gewölbten Anlagefläche des Stützkörpers bildet. Dergestalt ist eine Flachdichtung gebildet, die den Rohrstutzen, einschließlich des auf diesem sitzenden Stützkörpers, gegenüber der Behälterinnenseite abdichtet.

Bei besonders vorteilhaften Ausführungsbeispielen weist die dem Außengewinde des Rohrstutzens zugeordnete Mutter den in den Ringspalt zwischen Rohrstutzen und Kragenteil des ersten Mantels eingreifenden, axial vorstehenden Bund auf, wobei zwischen diesem und dem Stützkörper die Dichtungsanordnung angeordnet ist. Dadurch ist eine zusätzliche Abdichtung in einem durch den Bund der Mutter genau definierten Dichtspalt zwischen Rohrstutzen und Kragenteil gebildet.

In besonders vorteilhafter Weise kann der zweite, äußere Mantel in einem Abstand vom Kragenteil des ersten Mantels enden, wobei in dem gebildeten Zwischenraum das Kragenteil durch den Versteifungsring eingefasst ist, der vorzugsweise aus einem Metallring gebildet ist. Dadurch weist der Öffnungsbereich, d.h. der Anschlussbereich des Behälters, eine besonders hohe Festigkeit auf.

Nachstehend ist die Erfindung anhand eines in der Zeichnung dargestellten Ausführungsbeispiels im Einzelnen erläutert. Es zeigen:
- Fig. 1: einen Längsschnitt eines Ausführungsbeispieles des erfindungsgemäßen Druckbehälters;
- Fig. 2: einen gegenüber Fig. 1 leicht vergrößert gezeichneten Querschnitt entsprechend der Schnittlinie II-II von Fig. 1; und
- Fig. 3: einen noch stärker gezeichneten Teillängsschnitt lediglich des in Fig. 1 mit III gezeichneten Bereiches, wobei der Übersichtlichkeit wegen die Ventilanordnung weggelassen ist.

Nachstehend ist die Erfindung anhand eines Composite-Druckbehälters in der Form eines Blasenspeichers erläutert, der einen ersten Kunststoffmantel 1 und einen den ersten Kunststoffmantel 1 zumindest teilweise umfassenden zweiten Kunststoffmantel 3 aufweist. Es versteht sich, dass einer oder beide Mäntel auch aus einem metallischen Werkstoff, etwa Aluminium, gefertigt sein könnten. Der beim vorliegenden Beispiel vorgesehene erste Kunststoffmantel 1 wird fachsprachlich auch mit Kunststoffkern-Behälter bezeichnet oder mit Liner. Er besteht bevorzugt aus Polyamid oder Polyethylen und wird mittels eines Blasformprozesses oder durch Rotationssintern erhalten. Dahingehende Herstellverfahren sind üblich, so dass an dieser Stelle hierauf nicht mehr näher eingegangen wird.

Der angesprochene Liner 1 wird außenumfangsseitig durch eine von außen aufgewickelte Faserwicklung als zweitem Kunststoffmantel 3 verstärkt. Beispielswiese besteht die verstärkende Umwicklung aus einer Faserverstärkung, wie Kohlenstoff-, Aramit-, Glas-, Bor-, AL₂O₃-Fasern oder aus Gemischen hieraus, die man auch als Hybridgarne bezeichnet, die in einer Grundmatrix aus Duromeren, beispielsweise Epoxid oder Phenolharzen oder in Thermoplasten, beispielsweise in Form von PA12, PA6, PP etc. eingebettet sind. Der die stützende Hülle bildende Faserverbundstoff enthält insoweit einander überkreuzende, in Kunstharz eingebettete Faserstränge, die sich im Wesentlichen in Längs- und Umfangsrichtung erstrecken. Der die stützende Hülle bildende Faserverbundstoff kann ergänzend oder alternativ auch einander überkreuzende Faserstränge umfassen, die in der Längs- und Umfangsrichtung geneigt und in zweckmäßiger Weiterausgestaltung der Längsachse des Kunststoff-Kernbehälters spiegelbildlich geneigt einander zugeordnet sein können.

Die längs- und umfangsgerichteten Kräfte lassen sich hierdurch in optimaler Weise durch den Druckbehälter auffangen. Außerdem werden die Möglichkeiten verbessert, das Verhältnis des Öffnungsquerschnittes einer stirnseitigen Öffnung in Bezug zum Innendurchmesser des Kunststoff-Kernbehälters auf große Werte von mindestens 30%, vorzugsweise von mindestens 50%, einzustellen, ohne dass sich Funktionsbeeinträchtigungen ergeben. An seinen gegenüberliegenden Enden bildet der erste Kunststoffmantel 1 jeweils ein zylindrisches Kragenteil 5, wobei bei einer nicht dargestellten Ausführungsform es auch denkbar wäre, das eine Ende des ersten Kunststoffmantels 1 zu schließen und nur ein Kragenteil 5 vorzusehen. Der Druckbehälter ist im Wesentlichen rotationssymmetrisch ausgebildet und erstreckt sich entlang seiner Längsachse 7. An seinen freien Enden bildet der zweite Kunststoffmantel 3 einen im Querschnitt keilförmigen Verjüngungsbereich 9, der sich an einem das jeweilige Kragenteil 5 umfassenden Versteifungsring 11 abstützt, der vorzugsweise aus Metall oder auch Faserverbundwerkstoff mit Hochmodulfasern hergestellt ist.

Zur Bildung einer jeweiligen Behälteröffnung 13 und als Festlegekörper für Anschlussarmaturen und dergleichen (nicht dargestellt) ist an beiden Enden des Behälters ein Rohrstutzen 15 vorgesehen, der sich aus dem Behälterinnern durch das Kragenteil 5 hindurch nach außen erstreckt. Beim vorliegenden Beispiel weisen die Rohrstutzen 15 den gleichen, das jeweilige Kragenteil 5 durchgreifenden Außendurchmesser auf, unterscheiden sich jedoch in der axialen Länge und der Gestaltung der inneren Behälteröffnung 13, die bei dem in der Fig. 1 linksseitigen gelegenen Rohrstutzen 15 einen gestuften Abschnitt verringerten Innendurchmessers besitzt. Bei dem hier gezeigten Ausführungsbeispiel des Druckbehälters in Form eines Hydrospeichers, genauer gesagt eines Blasenspeichers, dient der in Fig. 1 linksseitig gelegene Rohrstutzen 15 als Anschluss für ein Arbeitsgas für einen gasführenden Arbeitsraum, der durch eine eine elastomere Trennmembran bildende Speicherblase 51 von einem Arbeitsraum für ein Hydraulikmedium getrennt ist. Dieser schließt sich an den in Fig. 1 rechtsseitig gelegenen Rohrstutzen 15 an. Dieser bildet in Form eines sog. genormten SAE-Flansches sowohl den Anschluss für das betreffende Hydraulikmedium als auch das Ventilgehäuse für eine Ventilanordnung, wie sie bei derartigen Einrichtungen Stand der Technik ist, siehe DE 10 2006 004 120 A1. Diese Ventilanordnung weist ein federbelastetes Tellerventil auf, dessen an einem Ventilschaft 57 befindlichen Ventilteller 53 mit einer Schließfläche 55 am Rohrstutzen 15 zusammenwirkt.

Wie aus Fig. 3 am deutlichsten entnehmbar ist, besitzen beide Rohrstutzen 15 am inneren Ende einen Bund 16, der eine Schulterfläche 17 bildet. Diese Schulterfläche 17 bildet eine Anschlagfläche für einen auf dem Rohrstutzen 15 angeordneten Stützkörper 19, welcher durch einen Metallring gebildet ist, der, siehe Fig. 2, mit ebener Trennfläche 21 in zwei Ringhälften 23 und 25 geteilt ist. In den Schnittdarstellungen von Fig. 1 und 3 ist von dem Stützkörper 19 jeweils die eine Hälfte 23 sichtbar. Wie der Fig. 3 am deutlichsten entnehmbar ist, springt aus der inneren Endfläche 27 des Stützkörpers 19 ein Haltering 29 axial ins Behälterinnere vor, der einen abgebogenen Rand 31 aufweist. Dieser bildet einen Sicherungshaken, der durch Eingriff in eine ringförmige Schlitzöffnung 33 einer Ringscheibe 35 aus elastomerem Material diese durch Verhakung am Stützkörper 19 sichert, wobei die Ringscheibe 35 auf dem inneren Ende des Rohrstutzens 15, genauer gesagt auf diesem Bund 16, sitzt. Der radial außenliegende Rand 37 der elastomeren Ringscheibe 35 liegt an der Innenseite des ersten Mantels 1 an, wobei er sich an die gewölbte Anlagefläche 39 anschließt, mit der der Stützkörper 19 an der Innenseite des ersten Mantels 1 anliegt. Diese Anlagefläche 39, die der konvex gewölbten Form der sich an das Kragenteil 5 anschließenden Innenseite des ersten Mantels 1 angepasst ist, erstreckt sich vom Kragenteil 5 bis zum spitzen Umfangsrand 41 (Fig. 3) der Ringscheibe 35.

Die Andrückeinrichtung, die den Stützkörper 19 mit seiner Anlagefläche 39 an den ersten Mantel 1 anpasst, erzeugt im Rohrstutzen 15 eine aus dem Behälterinneren nach außen gerichtete Zugkraft, die über die Schulterfläche 17 am Bund 16 des Rohrstutzens auf den Stützkörper 19 übertragen wird. Zu diesem Zweck weist der Rohrstutzen 15 ein Außengewinde 43 (Fig. 3) für eine Mutter 45 auf. Diese stützt sich zur Erzeugung der nach außen wirkenden Schraubenkraft an dem durch den Versteifungsring 11 verstärkten Kragenteil 5 ab und weist einen in einen Ringspalt zwischen Rohrstutzen 15 und Kragenteil 5 eingreifenden Bund 47 auf. In dem durch diesen Bund 47 definierten Ringspalt ist eine Dichtungsanordnung 49 angeordnet. Die mittels der Mutter 45 erzeugte Schraubenkraft, die über den Bund 16 und die Schulterfläche 17 des Rohrstutzens 15 auf den Stützkörper 19 übertragen wird, presst dessen Anlagefläche 39 an die Innenseite des ersten Mantels 1 mit der an dessen Innenseite anliegenden Speicherblase 51 an. Betriebsbelastungen, die am Rohrstutzen 15 wirken, werden über den Stützkörper 19 und dessen ein Teil einer Kugelfläche bildenden Anlagefläche 39 großflächig in den Verbund der Mäntel 1 und 3 eingeleitet, so dass Verformungen und/oder Relativbewegungen der Mäntel 1, 3 sicher vermieden sind. Gleichzeitig bildet der an der Innenseite des Mantels 1 anliegende Rand 37 der elastomeren Ringscheibe 35 zusammen mit der Dichtungsanordnung 49 am Rohrstutzen 15 ein Dichtsystem, das die Druckdichtheit des Behälters auch im Langzeitbetrieb gewährleistet.

## Patentansprüche

1. Druckbehälter, beispielsweise in Form eines Hydrospeichers für die Aufnahme mindestens eines Fluidmediums, mit einem Mantel, der einen Festlegekörper (15) umfasst, mit einer Andrückeinrichtung (43,45) mit einem Außengewinde (43) für eine Mutter (45) zur Erzeugung einer nach außen wirkenden Schraubenkraft, der eine Öffnung (13) für die Medienzufuhr und -abfuhr bildet, wobei innerhalb des Behälters ein die Öffnung (13) umgebender Stützkörper (19) in Form eines geteilten Ringes vorgesehen ist, der eine an die gewölbte Form des Mantels angepasste Anlagefläche (39) aufweist, die durch die Andrückeinrichtung (43, 45) an den Mantel anpressbar ist, und der eine eine Radialebene definierende, innere Endfläche (27) aufweist, die am radial äußeren Ende zusammen mit der Anlagefläche (39) einen spitzen Umfangsrand bildet, **dadurch gekennzeichnet,**
- **dass** der Mantel einen ersten Mantel (1) und einen den ersten Mantel (1) zumindest teilweise umfassenden zweiten Mantel (3) aufweist;
- **dass** der erste Mantel (1) zumindest an seinem einen Ende ein Kragenteil (5) aufweist;
- **dass** der Stützkörper (19) die an die gewölbte Form der sich an das Kragenteil (5) anschließenden Innenseite des ersten Mantels (1) angepasste Anlagefläche aufweist;
- **dass** sich die Mutter (45) an dem durch einen Versteifungsring (11) verstärkten Kragenteil (5) abstützt;
- **dass** ein in einen Ringspalt zwischen dem Festlegekörper in Form eines Rohrstutzens (15) und dem Kragenteil (5) eingreifender Bund (47) vorgesehen ist; und
- **dass** in dem Ringspalt eine Dichtungsanordnung (49) angeordnet ist.

2. Druckbehälter nach Anspruch 1, **dadurch gekennzeichnet, dass** zumindest einer der beiden Mäntel (1, 3) aus Kunststoffmaterial gebildet ist.

3. Druckbehälter nach einem der Ansprüche 1 oder 2, **dadurch gekennzeichnet, dass** der Stützkörper (19) durch einen geteilten Metallring (23, 25) gebildet ist.

4. Druckbehälter nach einem der vorstehenden Ansprüche, **dadurch gekennzeichnet, dass** der Festlegekörper die Form des sich aus dem Behälterinneren erstreckenden Rohrstutzens (15) besitzt, der am inneren Ende einen Bund (16) aufweist, der eine Schulterfläche (17) bildet, an der der Stützkörper (19) gegen eine ins Behälterinnere gerichtete Axialbewegung gesichert ist.

5. Druckbehälter nach einem der vorstehenden Ansprüche, **dadurch gekennzeichnet, dass** der Rohrstutzen (15) das Außengewinde (43) für die Mutter (45) aufweist, mittels deren am Rohrstutzen (15) eine den Stützkörper (19) an den ersten Mantel (1) anpressende Zugkraft erzeugbar ist.

6. Druckbehälter nach einem der vorstehenden Ansprüche, **dadurch gekennzeichnet, dass** aus der Endfläche (27) des Stützkörpers (19) ein Haltering (29) axial ins Behälterinnere vorspringt, der einen radial abgebogenen Rand (31) für die Verhakung mit einer auf dem inneren Ende des Rohrstutzens (15) sitzende Ringscheibe (35) aus elastomerem Material aufweist, deren radial außenliegender Rand (37) bei Anlage an der Innenseite des ersten Mantels eine Fortsetzung der gewölbten Anlagefläche (39) des Stützkörpers (19) bildet.

7. Druckbehälter nach Anspruch 5, **dadurch gekennzeichnet, dass** die dem Außengewinde (43) des Rohrstutzens (15) zugeordnete Mutter (45) den in den Ringspalt zwischen Rohrstutzen (15) und Kragenteil (5) des ersten Mantels (1) eingreifenden, axial vorstehenden Bund (47) besitzt und dass zwischen diesem und dem Stützkörper (19) die Dichtungs-anordnung (49) angeordnet ist.

8. Druckbehälter nach einem der vorstehenden Ansprüche, **dadurch gekennzeichnet, dass** der zweite Mantel (3) in einem Abstand vom Kragenteil (5) des ersten Mantels (1) endet und dass in dem gebildeten Zwischenraum das Kragenteil (5) durch den Versteifungsring (11) eingefasst ist.

9. Druckbehälter nach einem der vorstehenden Ansprüche, **dadurch gekennzeichnet, dass** der Versteifungsring (11) ein Metallring ist.

## Claims

1. A pressure vessel, for example in the form of a hydraulic accumulator for receiving at least one fluid medium, with a shell which comprises a securing element (15), with a pressing device (43, 45) with an external thread (43) for a nut (45) for generating a bolt force acting outwards which forms an opening (13) for supplying and discharging a medium, wherein a support body (19), surrounding the opening (13), is provided inside the vessel in the form of a split ring which has a contact surface (39) adapted to the curved form of the shell which can be pressed onto the shell by the pressing device (43, 45) and which has an end surface (27) defining a radial plane which, together with the contact surface (39), forms an angular peripheral edge on the radial outer end, **characterised in that**
- the shell has a first shell (1) and a second shell (3) at least partly encompassing the first shell (1);
- the first shell (1) has a collar section (5) at least at its one end;
- the support body (19) has the contact surface adapted to the curved form of the inside of the first shell connecting to the collar section (5);
- the nut (45) is supported on the collar section (5) reinforced by a stiffening ring (11);
- a flange (47) is provided, engaging in an annular gap between the securing element in the form of a pipe socket (15) and the collar section (50); and
- a sealing arrangement (49) is arranged in the annular gap.

2. The pressure vessel according to claim 1, **characterised in that** at least one of the two shells (1, 3) is made of plastic material.

3. The pressure vessel according to one of claims 1 or 2, **characterised in that** the support body (19) is formed by a split metal ring (23, 25).

4. The pressure vessel according to one of the preceding claims, **characterised in that** the securing element has the form of the pipe socket (15) extending from the inside of the vessel, which has on the inside end a flange (16) which forms a shoulder surface (17) to which the support body (19) is secured against an axial movement towards the inside of the vessel.

5. The pressure vessel according to one of the preceding claims, **characterised in that** the pipe socket (15) has the external thread (43) for the nut (45), by means of which a tensile force can be generated which presses the support body (19) onto the first shell (1).

6. The pressure vessel according to one of the preceding claims, **characterised in that** a retaining ring (29) projects axially into the inside of the vessel from the end surface (27) of the support body (19), which retaining ring has a radially bent edge (31) for interlocking with a ring disk (35), made of elastomeric material, sitting on the inner end of the pipe socket (15), the radially outer edge (37) of which retaining ring forms a continuation of the curved contact surface (39) of the support element (19) when attached to the inside of the first shell.

7. The pressure vessel according to claim 5, **characterised in that** the nut (45) associated with the external thread (43) of the pipe socket (15) possesses the axially projecting flange (47) engaging in the annular gap between pipe socket (15) and collar section (5) of the first shell (1), and that the sealing arrangement (49) is arranged between this flange and the support body (19).

8. The pressure vessel according to one of the preceding claims, **characterised in that** the second shell (3) terminates at a distance from the collar section (5) of the first shell (1) and that the collar section (5) is enclosed by the stiffening ring (11) in the intermediate space which is formed.

9. The pressure vessel according to one of the preceding claims, **characterised in that** the stiffening ring (11) is a metal ring.

## Revendications

1. Récipient tenant la pression, par exemple sous la forme d'un accumulateur hydraulique de réception d'au moins un milieu fluide, comprenant une enveloppe, qui entoure un corps (15) fixe, comprenant un dispositif (43, 45) de poussée d'une pression ayant un filetage (43) extérieur pour un écrou (45) afin de produire une force de vissage agissant vers l'extérieur, dispositif qui forme une ouverture (13) pour l'apport et l'évacuation de milieux, dans lequel, dans le récipient est prévu un corps (19) d'appui entourant l'ouverture (13) sous la forme d'un anneau fendu, qui a une surface (39) de contact adaptée à la forme incurvée de l'enveloppe, surface qui peut être poussée sur l'enveloppe par le dispositif (43, 45) de poussée, lequel corps a une surface (27) d'extrémité intérieure, définissant un plan radial, qui, à l'extrémité extérieure radialement, forme ensemble, avec la surface (39) de contact, un bord périphérique pointu, **caractérisé**
- **en ce que** l'enveloppe a une première enveloppe (1) et une deuxième enveloppe (3) entourant, au moins en partie, la première enveloppe (1) ;
- **en ce que** la première enveloppe (1) a une partie (5) de collerette, au moins à l'une de ses extrémités ;
- **en ce que** le corps (19) d'appui a la surface de contact adaptée à la forme incurvée de la face intérieure, se raccordant à la partie (5) de collerette, de la première enveloppe (1) ;
- **en ce que** l'écrou (45) s'appuie sur la partie (5) de collerette renforcée par un anneau (11) de raidissement ;
- **en ce qu'**il est prévu un collet (47) pénétrant dans l'espace annulaire compris entre le corps fixe sous la forme d'une tubulure (15) et la partie (5) de collerette et
- **en ce qu'**un agencement (49) d'étanchéité est disposé dans l'espace annulaire.

2. Récipient tenant la pression suivant la revendication 1, **caractérisé en ce qu'**au moins l'une des deux enveloppes (1, 3) est en matière plastique.

3. Récipient tenant la pression suivant la revendication 1 ou 2, **caractérisé en ce que** le corps (19) d'appui est formé par un anneau (23, 25) métallique fendu.

4. Récipient tenant la pression suivant l'une des revendications précédentes, **caractérisé en ce que** le corps fixe a la forme de la tubulure (15) s'étendant de l'intérieur du récipient, qui a, à l'extrémité inférieure, un collet (16), lequel forme une surface (17) d'épaulement, sur laquelle le corps (19) d'appui est empêché de se déplacer axialement vers l'intérieur du récipient.

5. Récipient tenant la pression suivant l'une des revendications précédentes, **caractérisé en ce que** la tubulure (15) a le filetage (43) extérieur pour l'écrou (45), au moyen duquel il peut être produit à la tubulure (15) une force de traction appliquant le corps (19) d'appui à la première enveloppe (1).

6. Récipient tenant la pression suivant l'une des revendications précédentes, **caractérisé en ce que**, de la surface (27) d'extrémité du corps (19) d'appui, fait saillie, axialement à l'intérieur du récipient, un anneau (29) de maintien, qui a un bord (31) coudé radialement pour l'accrochage avec un disque (35) annulaire en matière élastomère reposant sur l'extrémité intérieure de la tubulure (15), disque (35) dont le bord (37) à l'extérieur radialement forme, lors de l'application sur la face intérieure de la première enveloppe, un prolongement de la surface (39) d'appui incurvée du corps (19) d'appui.

7. Récipient tenant la pression suivant la revendication 5, **caractérisé en ce que** l'écrou (45) associé au filetage (43) extérieur de la tubulure (15) a le collet (47) en saillie axialement pénétrant dans l'espace annulaire compris entre la tubulure (15) et la partie (5) de collerette de la première enveloppe (1) et **en ce que** l'agencement (49) d'étanchéité est disposé entre ce collet et le corps (19) d'appui.

8. Récipient tenant la pression suivant l'une des revendications précédentes, **caractérisé en ce que** la deuxième enveloppe (3) se termine à distance de la partie (5) de collerette de la première enveloppe (1) et **en ce que** la partie (5) de collerette est enchâssée par l'anneau (11) de raidissement dans l'espace intermédiaire ainsi formé.

9. Récipient tenant la pression suivant l'une des revendications précédentes, **caractérisé en ce que** l'anneau (11) de raidissement est un anneau métallique.
